# EUROPÄISCHE PATENTSCHRIFT

(11) **EP 2 358 932 B1**
(45) Veröffentlichungstag und Bekanntmachung des Hinweises auf die Patenterteilung: **05.03.2014**
(21) Anmeldenummer: 09763968.6
(22) Anmeldetag: 03.12.2009
(51) Int. Cl.: D02G 1/02

(54) **VORRICHTUNG ZUM TEXTURIEREN UND AUFWICKELN MEHRERER FÄDEN**
APPARATUS FOR TEXTURING AND WINDING UP A PLURALITY OF YARNS
DISPOSITIF POUR TEXTURER ET ENROULER PLUSIEURS FILS

(30) Priorität: 20.12.2008 DE 102008064307
(43) Veröffentlichungstag der Anmeldung: 24.08.2011
(73) Patentinhaber: Oerlikon Textile GmbH & Co. KG, 42897 Remscheid (DE)
(72) Erfinder: SCHÄFER, Klaus, 42897 Remscheid (DE); FAULSTICH, Stefan, 53129 Bonn (DE)
(74) Vertreter: Kahlhöfer, Hermann
(86) Internationale Anmeldenummer: PCT/EP2009/066342
(87) Internationale Veröffentlichungsnummer: WO 2010/069777

(56) Entgegenhaltungen:
- FR-A1- 2 264 901
- US-A- 3 492 389

## Beschreibung

Die Erfindung betrifft eine Vorrichtung zum Texturieren und Aufwickeln mehrerer Fäden gemäß dem Oberbegriff des Anspruchs 1.

Eine gattungsgemäße Vorrichtung ist aus der DE 199 20 177 A1 bekannt.

Bei der Herstellung von synthetischen Fäden ist es üblich, die aus einer Vielzahl von Filamentsträngen gebildeten Fäden zu texturieren, um möglichst einen textilen Charakter und Eigenschaften an den Fäden zu erzeugen. Als Texturierung wird hier das Einkräuseln der Filamentstränge verstanden, um einen gekräuselten und gebauschten Faden zu erhalten. Derartige Einkräuselungen werden vorzugsweise durch eine sogenannte Falschdrallbehandlung erzeugt, wobei in dem Filamentbündel ein Drall erzeugt wird, der durch eine thermische Behandlung des Fadens fixiert wird. Die bekannte Vorrichtung weist hierzu eine Dralleinrichtung auf, der eine Kühleinrichtung und eine Heizeinrichtung im Fadenlauf vorgeordnet sind. Die Heizeinrichtung, die Kühleinrichtung und die Dralleinrichtung sind zwischen Lieferwalzen angeordnet, die mehrere parallel laufende Fäden führen. Nach der Texturierung werden die Fäden gemeinsam innerhalb einer Aufwickeleinrichtung zu Spulen gewickelt, die an einer Spulspindel gehalten sind.

Die bekannte Vorrichtung ist insbesondere geeignet, um mehrere Fäden aus einer Schmelzspinneinrichtung aufzunehmen und zu texturieren. Insoweit sind die Lieferwalzen, die Heizeinrichtung, die Kühleinrichtung und die Dralleinrichtung in einer vertikalen Anordnung ausgerichtet. Derartige Vorrichtungen werden jedoch auch bevorzugt dazu verwendet, um Fäden von Vorlagespulen abzuziehen, die an einem Gattergestell gehalten sind. So ist es allgemein bekannt, dass insbesondere die Produktionsgeschwindigkeiten beim Schmelzspinnen und beim Texturieren je nach gewünschtem Fadentyp sehr unterschiedlich sein können, so dass der Schmelzspinnprozess und der Texturierprozess aus wirtschaftlichen Gründen unabhängig voneinander betrieben werden.

Aus der FR-A1-2 264 901 ist eine Vorrichtung zur Herstellung gekräuselter Fäden oder Fadenbündel aus thermoplastischem Kunststoff bekannt. Diese Vorrichtung umfasst eine Spinnvorrichtung. Verstreckvorrichtung. Texturiervorrichtung und eine Aufwickelvorrichtung, die in unmittelbarer Folge hintereinander in Laufrichtung der Fäden angeordnet sind, wobei die Laufrichtung der Fäden orthogonal zu einer Spulspindel ausgerichtet ist.

Die US-A-3,492,389 offenbart eine Vorrichtung zur Herstellung von synthetischen Fäden mit mehreren Lieferwalzen, einer Heizzone und Flaschdrallspindeln, wobei der Fadenlauf der Fäden nicht parallel zu einer Spulspindel erfolgt.

Es ist nun Aufgabe der Erfindung, die Vorrichtung der gattungsgemäßen Art zum Texturieren und Aufwickeln mehrerer Fäden derart weiterzubilden, dass die Einrichtungen zum Texturieren und Aufwickeln möglichst kompakt angeordnet und variabel einsetzbar sind.

Ein weiteres Ziel der Erfindung ist es, eine Vorrichtung zum Texturieren und Aufwickeln mehrerer Fäden bereitzustellen, bei welchem eine Fadenschar unabhängig von der Anzahl der Fäden in möglichst geringer Maschinenteilung texturiert und aufgewickelt werden kann.

Diese Aufgabe wird erfindungsgemäß dadurch gelöst, dass zumindest die Kühleinrichtung, die Dralleinrichtung und eine der Lieferwalzen zu einem geraden Fadenlauf gleich gerichtet zur Spulspindel angeordnet sind.

Vorteilhafte Weiterbildungen der Erfindung sind durch die Merkmale und Merkmalskombinationen der Unteransprüche definiert.

Die Erfindung besitzt den besonderen Vorteil, dass die Fadenführung in der Texturierzone der auskragend gehaltenen Spulspindel der Aufwickeleinrichtung angepasst ist. Somit lässt sich die Länge der Aufwickeleinrichtung vorteilhaft dazu nutzen, um eine parallel dazu ausgerichtete Texturierzone zu erhalten.

Eine besonders bedienungsfreundliche Anordnung ist durch die Weiterbildung der Erfindung gegeben, bei welcher die Kühleinrichtung, die Dralleinrichtung und die Lieferwalze in einer horizontal ausgerichteten Behandlungsebene parallel zur Spulspindel angeordnet sind, die sich oberhalb der Aufwickeleinrichtung erstreckt. Hierbei lassen sich sowohl die Einrichtungen oberhalb der Aufwickeleinrichtung, als auch der Spulenwechsel von der horizontal ausgerichteten Spulspindel vorteilhaft durch eine Bedienperson bedienen.

Damit der Abstand zwischen den Einrichtungen oberhalb der Aufwickeleinrichtung und der Aufwickeleinrichtung möglichst klein gehalten werden kann, ist die Weiterbildung der Erfindung bevorzugt verwendet, bei welcher die Lieferwalze an einem stirnseitigen Ende der Aufwickeleinrichtung angeordnet ist und bei welcher jeder der Wickelstellen eine Umlenkrolle zugeordnet ist, die zur Fadenführung der Lieferwalze nachgeordnet sind. Somit können die Fäden der Fadenschar nach Ablauf von der Lieferwalze aus einer im Wesentlichen horizontal ausgerichteten Verteilebene heraus zu den einzelnen Wickelstellen der Aufwickeleinrichtung verteilt werden.

Bei einer weiteren besonders vorteilhaften Weiterbildung der Erfindung sind eine weitere Lieferwalze und die Heizeinrichtung im geraden Fadenlauf parallel zur Spulspindel angeordnet. Somit lässt sich vorzugsweise eine Texturierzone ausbilden, die von der Fadenschar im geraden Fadenlauf durchlaufen wird. Hierzu sind das Lieferwerk und die Heizeinrichtung in der Behandlungsebene der Kühleinrichtung angeordnet. Es sind keine zusätzlichen Fadenumlenkungen und Fadenführungen innerhalb der Texturierzone erforderlich, so dass der an den Fäden erzeugte Drall ungehindert zur Fixierung in die Kühleinrichtung und die Heizeinrichtung zurückeilen kann. Die Texturierung an den Fäden lässt sich so besonders schonend ausführen.

Bei der Herstellung von texturierten Fäden ist es je nach Fadenmaterial erforderlich, eine Wärmenachbehandlung an dem gekräuselten Faden durchzuführen. Hierzu ist die Weiterbildung der Erfindung vorgesehen, bei welcher eine zweite Heizeinrichtung zwischen zwei Lieferwalzen in einer Nachbehandlungsebene parallel zur Spulspindel angeordnet ist. Damit lässt sich eine zick-zack-artige Führung der Fadenschar oberhalb der Aufwickeleinrichtung realisieren.

Die beiden Lieferwalzen sind daher bevorzugt oberhalb der Aufwickeleinrichtung an der gegenüberliegenden stirnseitigen Enden der Aufwickeleinrichtung angeordnet.

Zur Herstellung qualitativ hochwertiger texturierter Fäden ist die Weiterbildung der Erfindung besonders vorteilhaft, bei welcher ein Spulengatter vorgesehen ist, an welchem zu jedem der Fäden eine Vorlagespule gehalten ist, wobei die Fäden gemeinsam durch eines der Lieferwalzen von der Vorlagespule abgezogen werden. Damit kann die Prozessgeschwindigkeit und die Aufwickelgeschwindigkeit derart gewählt werden, dass hohe Einkräuselungen an den Fäden ausführbar sind.

Alternativ besteht jedoch auch die Möglichkeit, die Fäden aus einer Schmelzspinneinrichtung direkt abzuziehen, wobei zu jedem der Fäden in der Schmelzspinneinrichtung ein Filamentbündel extrudiert wird. Die Fäden werden dann nach einer Spinnkühlung und einer Spinnverstreckung von einem der Lieferwalzen abgezogen und in die Texturierzonen geführt.

Zur Automatisierung des Prozesses ist die Weiterbildung der Erfindung besonders geeignet, bei welcher die Aufwickeleinrichtung eine zweite Spulspindel aufweist, die um 180° versetzt zu der ersten Spulspindel an einem Drehteller gehalten ist und die durch den Drehteller abwechselnd zwischen einem Aufspulbereich und einem Wechselbereich gehalten wird. Damit lassen sich automatische Spulenwechsel während des Aufwickelns der Fäden realisieren, so dass ein kontinuierlicher Herstellungsprozess ausführbar ist.

Die Aufwickeleinrichtung weist hierbei zu jeder Wickelstelle jeweils einen Changierfadenführer auf, welcher durch einen Einzelantrieb oder einen auf alle Changierfadenführer einwirkenden Gruppenantrieb zum Verlegen der betreffenden Fäden hin- und hergeführt wird. Bevorzugt werden hierbei einzelmotorisch angetriebene Changierfadenführer eingesetzt, die eine hohe Flexibilität zur Umsetzung von Wickelparametem bieten.

Die Erfindung wird nun anhand einiger Ausführungsbeispiete der erfindungsgemäßen Vorrichtung unter Hinweis auf die beigefügten Zeichnungen näher erläutert.

Es zeigen
- Fig. 1: schematisch eine Ansicht eines ersten Ausführungsbeispiels der erfindungsgemäßen Vorrichtung
- Fig. 2: schematisch eine Ansicht eines weiteren Ausführungsbeispiels der erfindungsgemäßen Vorrichtung

In Fig. 1 ist ein erstes Ausführungsbeispiel der erfindungsgemäßen Vorrichtung in einer Seitenansicht dargestellt. Das Ausführungsbeispiel weist eine Aufwickeleinrichtung 1 und ein Gattergestell 2 auf, die nebeneinander angeordnet sind. An dem Gattergestell 2 sind mehrere etagenförmig übereinander angeordnete Spulendorne 7 angeordnet. Hierbei sind pro Etage zwei Spulendorne 7 vorgesehen, um jeweils eine Vorlagespule 3 und eine Reservespule 5 aufnehmen zu können. Das Gattergestell 2 ist vorzugsweise drehbar ausgeführt, so dass die Spulendorne 7 abwechselnd in eine Abzugsposition oder eine Wechselposition geführt werden können. In den Abspulpositionen sind den Spulendornen 7 mehrere Kopffadenführer 31 zugeordnet, um jeweils einen Faden 4 von der an dem Spulendom 7 gehaltenen Vorlagespule 3 abziehen zu können.

Die Aufwickeleinrichtung 1 ist neben dem Gattergestell 2 angeordnet und weist eine auskragende Spulspindel 17.1 auf, die mit ihrem freien Ende zu einem Doffgang 32 hin ausgerichtet ist. Der Doffgang 32 ist somit auf der gegenüberliegenden Seite zum Gattergestell 1 ausgebildet, so dass mehrere Aufwickeleinrichtungen 1 entlang einer Maschinenlängsseite angeordnet sein könnten.

Die Spulspindel 17.1 ist an einem Drehteller 19 auskragend gelagert und mit einem hier nicht dargestellten Antrieb gekoppelt. Der Drehteller 19 ist innerhalb eines Maschinengestells 20 drehbar gelagert und mit einem Drehantrieb gekoppelt. An dem Drehteller 19 ist um einen Winkel um 180° versetzt zu der Spulspindel 17.1 eine zweite Spulspindel 17.2 angeordnet. Die Spulspindel 17.2 ist auskragend an dem Drehteller 19 drehbar gelagert und mit einem zweiten hier nicht dargestellten Antrieb gekoppelt. Die Spulspindeln 17.1 und 17.2 lassen sich so durch Drehung des Drehtellers 19 abwechselnd in einen Wickelbereich oder einen Wechselbereich führen. Bei der in Fig. 1 dargestellten Situation ist die Spulspindel 17.1 in einem Wickelbereich gehalten.

In der Aufwickeleinrichtung 1 sind insgesamt vier Wickelstellen 13.1 bis 13.4 ausgebildet, um gleichzeitig vier Fäden 4 zu Spulen 18 zu wickeln. Die Spulen 18 werden hierbei gemeinsam an der Spulspindel 17.1 gewickelt. Der Spulspindel 17.1 ist eine Andrückwalze 16 zugeordnet, die an der Oberfläche der Spulen 18 anliegt.

Um die Fäden 4 in den Wickelstellen 13.1 bis 13.4 jeweils zu einer Kreuzspule wickeln zu können, ist eine Changiereinrichtung 14 vorgesehen, die zu jedem der Wickelstellen einen Changierfadenführer 15.1 bis 15.4 aufweist. Die Changierfadenführer 15.1 bis 15.4 werden jeweils über ein Antriebsmittel innerhalb eines Changierhubes hin- und hergeführt. Die Antriebsmittel, die vorzugsweise durch Riemen gebildet sind, werden bevorzugt einzelmotorisch angetrieben. Es besteht jedoch auch die Möglichkeit, die Changierfadenführer 15.1 bis 15.4 mittels eines Gruppenantriebes zu steuern.

Oberhalb der Aufwickeleinrichtung 1 ist eine Texturierzone zum Texturieren der Fäden 4 ausgebildet. Hierzu ist an einem stirnseitigen Ende der Aufwickeleinrichtung 1 eine erste Lieferwalze 8.1 und an dem gegenüberliegenden stirnseitigen Ende der Aufwickeleinrichtung 1 eine zweite Lieferwalze 8.2 angeordnet. Zwischen den Lieferwalzen 8.1 und 8.2 sind eine Dralleinrichtung 11, eine Kühleinrichtung 10 und eine Heizeinrichtung 9 im geraden Fadenlauf gleich gerichtet zur Spulspindel 17.1 angeordnet. Die Heizeinrichtung 9, die Kühleinrichtung 10 und die Dralleinrichtung 11 bilden eine Behandlungsebene, in welcher sich die Texturierzone zum Texturieren der Fäden 4 erstreckt. Die Behandlungsebene ist in diesem Fall horizontal ausgerichtet, so dass sich ein im Wesentlichen parallel zur Spulspindel 17.1 gerichteter Fadenlauf in der Texturierzone vorliegt.

Der an dem rechten stirnseitigen Ende der Aufwickeleinrichtung 1 angeordneten Lieferwalze 8.2 sind mehrere Umlenkrollen 12 nachgeordnet, wobei die Umlenkrollen 12 den Wickelstellen 13.1 bis 13.4 in der Aufwickeleinrichtung 1 zugeordnet sind. Somit lässt sich eine Verteilung der von der Lieferwalze 8.2 ablaufenden Fäden 4 aus einer im Wesentlichen horizontal ausgerichteten Verteilebene heraus ausführen. Die Fäden 4 werden nach Ablauf von der Lieferwalze 8.2 zu den Umlenkrollen 12.1 bis 12.4 geführt und nacheinander auf die einzelnen Wickelstellen 13.1 bis 13.4 verteilt.

Der am linken stirnseitigen Ende der Aufwickeleinrichtung 1 angeordneten Lieferwalze 8.1 ist eine Beilaufrolle 21 zugeordnet, um die Fäden 4 mit einer Mehrfachumschlingung führen zu können. Der Lieferwalze 8.1 sind mehrere Führungsrollen 33 zugeordnet, um die Fäden 4 von den Vorlagespulen 3 abziehen zu können.

Die Lieferwalzen 8.1 und 8.2 sind jeweils mit einem Antrieb gekoppelt, wobei an den Lieferwalzen 8.1 und 8.2 unterschiedlich hohe Umfangsgeschwindigkeiten eingestellt werden. So wird die Lieferwalze 8.2 mit einer höheren Umfangsgeschwindigkeit betrieben, um gegenüber der Lieferwalze 8.1 an den Fäden 4 eine Verstreckung einzustellen.

Bei dem in Fig. 1 dargestellten Ausführungsbeispiel der erfindungsgemäßen Vorrichtung werden insgesamt vier Fäden 4 durch die erste Lieferwalze 8.1 von Vorlagespulen 3 abgezogen und in eine Texturierzone geführt. Innerhalb der Texturierzone, die sich in axialer Richtung der Spulspindeln 17.1 und 17.2 erstreckt, wird durch die Dralleinrichtung 11 an jedem der multifilen Fäden 4 ein Falschdrall erzeugt, der in der Texturierzone zurückeilt und die Kühleinrichtung 10 und die Heizeinrichtung 9 durchläuft. Innerhalb der Heizeinrichtung 9 wird der Faden oberhalb der Gasumwandlungstemperatur des jeweiligen Fadenmaterials erwärmt und anschließend in der Kühleinrichtung 10 abgekühlt, so dass sich die in den Filamenten ausgebildeten Kräuselungen fixiert werden.

Die Drallgebung, die Abkühlung sowie die Erwärmung der Fäden lassen sich mit den hierfür bekannten Einrichtungsgegenständen erzeugen. So sind auch Kombinationsaggregate möglich, in welchen mehrere Prozessschritte wie beispielsweise die Drallerteilung und die Kühlung durch eine gemeinsame Einrichtung erfolgt.

Die gekräuselten Fäden 4 werden mittels der zweiten Lieferwalze 8.2 aus der Texturierzone abgezogen und über die Umlenkrollen 12 auf die jeweiligen Wickelstellen 13.1 bis 13.4 der Aufwickeleinrichtung 1 geführt. Innerhalb er Aufwickeleinrichtung 1 wird in jeder der Wickelstelle 13.1 bis 13.4 jeweils ein Faden 4 zu einer Spule 18 gewickelt. Die Spulen 18 sind mit Abstand zueinander der Spulspindel 17.1 gehalten und werden mit jeweils einer konstanten Umfangsgeschwindigkeit angetrieben.

Für den Fall, dass die Spulen 18 an der Spulspindel 17.1 einen Enddurchmesser erreicht haben, erfolgt ein selbsttätiger Wechsel durch Aktivierung des Drehtellers 19, so dass die leere Spulspindel 17.2 in dem Wickelbereich geführt wird. Die Fäden 4 werden von den Spulen 18 selbsttätig von der Spulspindel 17.2 übernommen, die hierzu vorzugsweise Spulhülsen mit Fangmitteln aufweist, so dass am Umfang der Spulspindel 17.2 neue Spulen gewickelt werden können. Die Vollspulen an der Spulspindel 17.1 lassen sich von der Spulspindel 17.1 abnehmen und über den Doffgang 32 abtransportieren.

In Fig. 2 ist ein weiteres Ausführungsbeispiel der erfindungsgemäßen Vorrichtung dargestellt.

Bei der in Fig. 2 dargestellten Version der erfindungsgemäßen Vorrichtung ist die Vorrichtung zum Texturieren und Aufwickeln mit einer Schmelzspinneinrichtung kombiniert. Eine Schmelzspinneinrichtung 23 weist hierzu einen Spinnbalken 24 auf, der an seiner Unterseite mehrere Spinndüsen 26 trägt. Die Spinndüsen 26 sind über hier nicht dargestellte Schmelzeleitungen und Spinnpumpen innerhalb des Spinnbalkens 24 mit einem Schmelzezulauf 25 verbunden. Der Schmelzezulauf 25 an der Oberseite des Spinnbalkens 24 ist mit einer Schmelzequelle (hier nicht dargestellt) beispielsweise einem Extruder gekoppelt.

Unterhalb des Spinnbalkens 24 ist eine Spinnkühleinrichtung 27 angeordnet, um die durch die Spinndüsen 26 extrudierten Filamentstränge abzukühlen. Die Spinnkühleinrichtung 27 könnte durch eine sogenannte Querstromanblasung gebildet sein, bei welcher ein Kühlluftstrom durch eine sich parallel zu den Filamentsträngen erstreckende Blaswand erzeugt. Die Spinnkühleinrichtung 27 kann jedoch auch durch eine sogenannte Rundumanblasung gebildet sein, bei welcher ein Kühlluftstrom radial von innen nach außen oder von außen nach innen auf die Filamentstränge gerichtet ist.

Unterhalb der Spinnkühleinrichtung 27 ist eine Präparationseinrichtung 28 angeordnet, um die Filamentstränge zu jeweils einem Faden 4 zusammenzuführen.

Der Präparationseinrichtung 28 ist eine angetriebene Abzugsgalette 22 nachgeordnet, durch welche die Fäden 4 aus der Schmelzspinneinrichtung 23 abgezogen werden. Der Abzugsgalette 22 ist ein Texturierzone zum Texturieren der Fäden und eine Nachbehandlungszone zur Schrumpfbehandlung der Fäden nachgeordnet. Hierzu ist eine erste Lieferwalze 8.1 und eine zweite Lieferwalze 8.2 oberhalb einer Aufwickeleinrichtung 1 jeweils an den stirnseitigen Enden gegenüberliegend angeordnet. Die Lieferwalzen 8.1 und 8.2 begrenzen eine Texturierzone, die sich im Wesentlichen horizontal gleichgerichtet zu einer Spulspindel 17.1 der Aufwickeleinrichtung 1 erstreckt. Innerhalb der Texturierzone ist zwischen den Lieferwalzen 8.1 und 8.2 eine Heizeinrichtung 9, eine Kühleinrichtung 10 und eine Dralleinrichtung 11 im Fadenlauf hintereinander angeordnet.

Zwischen den Abzugsgalette 22 und der Lieferwalze 8.1 ist eine Tangeleinrichtung 29 angeordnet, um an den Fäden 4 jeweils eine Intensivierung des Fadenschlusses zu bewirken.

Zur Ausbildung einer Nachbehandlungszone ist unterhalb der Lieferwalze 8.1 eine dritte Lieferwalze 8.3 angeordnet, die mit der Lieferwalze 8.2 die Nachbehandlungszone bildet. Im Fadenlauf zwischen der Lieferwalze 8.3 und der Lieferwalze 8.2 ist eine zweite Heizeinrichtung 30 vorgesehen, in welcher die Fäden 4 auf eine Temperatur zur Schrumpfbehandlung erwärmt werden. Die Lieferwalzen 81., 8.2 und 8.3 sind zu einem mäanderförmigen Fadenlauf angeordnet, so dass sich die Texturierzone und die Nachbehandlungszone parallel zu der Schmelzspinneinrichtung und der Aufwickeleinrichtung erstrecken.

Der Lieferwalze 8.3 sind im Fadenlauf mehrere Umlenkrollen 12 nachgeordnet, um die von der Lieferwalze 8.3 ablaufende Fadenschar zu vereinzeln und den Wickelstellen 13.1 bis 13.4 in der Aufwickeleinrichtung 1 zuzuführen.

Die Aufwickeleinrichtung 1 ist identisch zu dem Ausführungsbeispiel nach Fig. 1, so dass an dieser Stelle keine weitere Erläuterung erfolgt und Bezug zu der vorgenannten Beschreibung genommen wird.

Bei dem in Fig. 2 dargestellten Ausführungsbeispiel werden insgesamt vier Fäden 4 aus einer Polymerschmelze durch die Spinndüsen 26 der Schmelzspinneinrichtung 23 extrudiert. Jeder der Fäden 4 wird aus einer Vielzahl feiner Filamentstränge gebildet, die nach einer Spinnkühlung in der Spinnkühleinrichtung 27 durch die Präparationseinrichtung 28 präpariert und zu jeweils einem Faden zusammengeführt werden. Die Fäden 4 werden anschließend durch die Abzugsgalette 22 abgezogen und der Texturierzone zugeführt. Die Lieferwalze 8.1 und die Abzugsgalette 22 werden mit unterschiedlichen Umfangsgeschwindigkeiten angetrieben, so dass die Fäden 4 eine Spinnverstreckung erhalten. Vor Einlauf der Fäden in die Texturierzone wird an jedem der Fäden 4 eine Verwirbelung durch die Tangeleinrichtung 29 durchgeführt, um den Zusammenhalt der Filamentstränge in dem Faden zu gewährleisten. Innerhalb der Texturierzone wird an den Fäden 4 ein Falschdrall erzeugt, um über die Heizeinrichtung 9 und die Kühleinrichtung 10 durch thermische Behandlung eine Fixierung der Einkräuselung der Filamentstränge zu erhalten. Nach der Kräuselung werden die Fäden in der Nachbehandlungszone durch die zweite Heizeinrichtung 30 erneut auf eine Temperatur oberhalb der ersten Gasumwandlungstemperatur erwärmt, um eine Schrumpfbehandlung zu ermöglichen. Hierzu ist zwischen den Lieferwalzen 8.2 und 8.3 eine geringe Geschwindigkeitsdifferenz eingestellt, um einen möglichst spannungsarmen Fadenlauf innerhalb der Nachbehandlungszone zu ermöglichen.

Anschließend werden die Fäden 4 in der Aufwickeleinrichtung 1 zu Spulen 18 gewickelt.

Bei den in den Ausführungsbeispielen nach Fig. 1 und 2 sind jeweils Einrichtungen gezeigt, die eine Behandlung von vier Fäden gleichzeitig parallel ermöglichen. Die Anzahl der Fäden ist hierbei jedoch beispielhaft. Grundsätzlich ist die erfindungsgemäße Vorrichtung geeignet, um weniger als vier oder mehr als vier Fäden gleichzeitig zu texturieren und aufzuwickeln. Zudem ist die Ausbildung der Texturierzone oberhalb der Aufwickeleinrichtung ebenfalls beispielhaft. Grundsätzlich besteht die Möglichkeit, dass die Heizeinrichtung und die Kühleinrichtung in einer V-Anordnung gehalten sind, so dass der Faden durch eine zwischen der Kühleinrichtung und der Heizeinrichtung angeordnete Umlenkrolle führbar ist. Eine derartige Ausbildung der Texturierzone ist beispielsweise für die Fälle erforderlich, bei welchen die größeren Behandlungsstrecken zur Erwärmung und Kühlung der Fäden erforderlich sind.

### Bezugszeichenliste

- 1: Aufwickeleinrichtung
- 2: Gattergestell
- 3: Vorlagespule
- 4: Faden
- 5: Reservespule
- 7: Spulendorn
- 8.1, 8.2, 8.3: Lieferwalze
- 9: Heizeinrichtung
- 10: Dralleinrichtung
- 12: Umlenkrolle
- 13.1, - 13.4: Wickelstelle
- 14: Changiereinrichtung
- 15.1 - 15.4: Changierfadenführer
- 16: Andrückwalze
- 17.1, 17.2: Spulspindel
- 18: Spule
- 19: Drehteller
- 20: Maschinengestell
- 21: Beilaufrolle
- 22: Abzugsgalette
- 23: Schmelzspinneinrichtung
- 24: Spinnbalken
- 25: Schmelzezulauf
- 26: Spinndüsen
- 27: Spinnkühleinrichtung
- 28: Präparationseinrichtung
- 29: Tangeleinrichtung
- 30: zweite Heizeinrichtung
- 31: Kopffadenführer
- 32: Doffgang
- 33: Führungsrolle

## Patentansprüche

1. Vorrichtung zum Texturieren und Aufwickeln mehrerer Fäden (4), mit mehreren Lieferwalzen (8.1, 8.2), mit einer Heizeinrichtung (9), mit einer Kühleinrichtung (10), mit einer Dralleinrichtung (11) und mit einer mehrstelligen Aufwickeleinrichtung (1), die zumindest eine auskragende Spulspindel (17.1) aufweist, an welcher die den Wickelstellen (13.1 - 13.4) zugeordneten Fäden gemeinsam zu Spulen gewickelt werden,
**dadurch gekennzeichnet, dass**
zumindest die Kühleinrichtung (10), die Dralleinrichtung (11) und eine der Lieferwalzen (8.2) zu einem geraden Fadenlauf gleichgerichtet zur Spulspindel (17.1) angeordnet sind, wobei die Lieferwalze (8.2) an einem stirnseitigen Ende der Aufwickeleinrichtung (1) angeordnet ist und dass jeder der Wickelstellen (13.1 - 13.4) eine Umlenkrolle (12) zugeordnet ist, die zur Fadenführung der Lieferwalze (8.2) nachgeordnet, sind.

2. Vorrichtung nach Anspruch 1,
**dadurch gekennzeichnet, dass**
die Kühleinrichtung (10), die Dralleinrichtung (11) und die Lieferwalze (8.2) in einer horizontal ausgerichteten Behandlungsebene parallel zur Spulspindel (17.1) angeordnet sind, die sich oberhalb der Aufwickeleinrichtung (1) erstreckt.

3. Vorrichtung nach einem der Ansprüche 1 bis 2,
**dadurch gekennzeichnet, dass**
ein weitere Lieferwalze (81.) und die Heizeinrichtung (9) im geraden Fadenlauf parallel zur Spulspindel (17.1) angeordnet sind.

4. Vorrichtung nach Anspruch 3,
**dadurch gekennzeichnet, dass**
das Lieferwerk (8.1) und die Heizeinrichtung (9) in der Behandlungsebene der Kühleinrichtung (11) angeordnet sind.

5. Vorrichtung nach einem der Ansprüche 1 bis 4,
**dadurch gekennzeichnet, dass**
eine zweite Heizeinrichtung (30) vorgesehen ist, die zwischen zwei Lieferwalzen (8.2, 8.3) in einer Nachbehandlungsebene parallel zur Spulspindel (17.1) angeordnet ist.

6. Vorrichtung nach Anspruch 5,
**dadurch gekennzeichnet, dass**
die beiden Lieferwalzen (8.2, 8.3) oberhalb der Aufwickeleinrichtung (1) an den gegenüberliegenden stirnseitigen Enden der Aufwickeleinrichtung (1) angeordnet sind.

7. Vorrichtung nach einem der Ansprüche 1 bis 6,
**dadurch gekennzeichnet, dass**
ein Spulengatter (2) vorgesehen ist, an welchem zu jedem der Fäden eine Vorlagespule (7) gehalten ist, und dass die Fäden gemeinsam durch eines der Lieferwalzen (8.1) von den Vorlagespulen (7) abgezogen werden.

8. Vorrichtung nach einem der Ansprüche 1 bis 6,
**dadurch gekennzeichnet, dass**
eine Schmelzspinneinrichtung (23) vorgesehen ist, durch welche zu jedem der Fäden ein Filamentbündel extrudiert wird, wobei die Fäden nach einer Spinnkühlung (27) und einer Spinnverstreckung (22) von einem der Lieferwalzen (8.1) abgezogen werden.

9. Vorrichtung nach einem der vorgenannten Ansprüche,
**dadurch gekennzeichnet, dass**
die Aufwickeleinrichtung (1) eine zweite Spulspindel (17.2) auf weist, die um 180° versetzt zu der ersten Spulspindel (17.1) an einem Drehteller (19) gehalten ist und die durch den Drehteller (19) abwechseln zwischen einem Aufspulbereich und einem Wechselbereich gehalten wird.

10. Vorrichtung nach einem der vorgenannten Ansprüche,
**dadurch gekennzeichnet, dass**
die Aufwickeleinrichtung (1) zu jeder Wickelstelle (13.1 - 13.4) einen Changierfadenfiihrer (15.1 - 15.4) aufweist, welcher durch einen Einzelantrieb oder einen auf eine Gruppe von Changierfadenführern einwirkenden Gruppenantrieb zum Verlegen des betreffenden Fadens hin- und hergeführt wird.

## Claims

1. An apparatus for texturing and winding up a plurality of threads, having a plurality of delivery rollers (8.1, 8.2), having a heating device (9), having a cooling device (10), having a twist device (11) and having a multi-position winding-up device (1), which has at least one projecting bobbin-winding spindle (17.1), on which the threads assigned to the winding locations (13.1-13.4) are wound together to form bobbins,
**characterized in that**
at least the cooling device (10), the twist device (11) and one of the delivery rollers (8.2) are arranged so as to form a straight thread run oriented in the same direction as the bobbin-winding spindle (17.1)), wherein the delivery roller (8.2) is arranged at an end-side end of the winding-up device (1), and **in that** a deflecting roll (12) is assigned to each of the winding locations (13.1-13.4), said deflecting roll being arranged downstream of the thread guide of the delivery roller (8.2).

2. The apparatus as claimed in claim 1,
**characterized in that**
the cooling device (10), the twist device (11) and the delivery roller (8.2) are arranged parallel to the bobbin-winding spindle (17.1) in a horizontally oriented treatment plane which extends above the winding-up device (1).

3. The apparatus as claimed in one of claims 1 to 2,
**characterized in that**
a further delivery roller (8.1) and the heating device (9) are arranged in a straight thread run parallel to the bobbin-winding spindle (17.1).

4. The apparatus as claimed in claim 3,
**characterized in that**
the delivery unit (8.1) and the heating device (9) are arranged in the treatment plane of the cooling device (11).

5. The apparatus as claimed in one of claims 1 to 4,
**characterized in that**
there is provided a second heating device (30), which is arranged between two delivery rollers (8.2, 8.3) in an aftertreatment plane parallel to the bobbin-winding spindle (17.1).

6. The apparatus as claimed in claim 5,
**characterized in that**
the two delivery rollers (8.2, 8.3) are arranged above the winding-up device (1) at the opposite end-side ends of the winding-up device (1).

7. The apparatus as claimed in one of claims 1 to 6,
**characterized in that**
there is provided a bobbin creel (2) at which a feed bobbin (7) for each of the threads is held, and **in that** the threads are jointly taken off the feed bobbins (7) by one of the delivery rollers (8.1).

8. The apparatus as claimed in one of claims 1 to 6,
**characterized in that**
there is provided a melt- spinning device (23), through which a filament bundle is extruded for each of the threads, wherein the threads are taken off one of the delivery rollers (8.1) following spin cooling (27) and spin drawing (22).

9. The apparatus as claimed in one of the preceding claims,
**characterized in that**
the winding-up device (1) has a second bobbin-winding spindle (17.2), which is held on a turntable (19) in a manner offset through 180° with respect to the first bobbin-winding spindle (17.1) and which is held by the turntable (19) in a manner such that it alternates between a winding-up region and a changing region.

10. The apparatus as claimed in one of the preceding claims,
**characterized in that**
the winding-up device (1) has a traversing thread guide (15.1-15.4) for each winding location (13.1-13.4), said traversing thread guide (15.1-15.4) being guided back and forth by an individual drive or a group drive, which acts on a group of traversing thread guides, in order to lay the thread in question.

## Revendications

1. Dispositif pour texturer et enrouler plusieurs fils (4), comprenant plusieurs rouleaux de fourniture (8.1, 8.2), un dispositif de chauffage (9), un dispositif de refroidissement (10), un dispositif de rotation (11) et un dispositif d'enroulement (1) à plusieurs zones, qui présente au moins une broche à bobine saillante (17.1), sur laquelle sont enroulés ensemble les fils associés aux zones d'enroulement (13.1 - 13.4) pour former des bobines,
**caractérisé en ce**
**qu'**au moins le dispositif de refroidissement (10), le dispositif de rotation (11) et l'un des rouleaux de fourniture (8.2) sont disposés dans le même sens que la broche à bobine (17.1) pour produire un trajet droit des fils, le rouleau de fourniture (8.2) étant disposé à une extrémité frontale du dispositif d'enroulement (1) et en ce qu'à chacune des zones d'enroulement (13.1 - 13.4) est associée une poulie de renvoi (12), lesquelles poulies de renvoi sont disposées après le rouleau de fourniture (8.2) pour le guidage des fils.

2. Dispositif selon la revendication 1,
**caractérisé en ce que**
le dispositif de refroidissement (10), le dispositif de rotation (11) et le rouleau de fourniture (8.2) sont disposés dans un plan de traitement orienté horizontalement parallèlement à la broche à bobine (17.1), laquelle s'étend au-dessus du dispositif d'enroulement (1).

3. Dispositif selon l'une quelconque des revendications 1 à 2,
**caractérisé en ce**
**qu'**un rouleau de fourniture supplémentaire (8.1) et le dispositif de chauffage (9) sont disposés parallèlement à la broche à bobine (17.1) dans le trajet droit des fils.

4. Dispositif selon la revendication 3,
**caractérisé en ce que**
le mécanisme de fourniture (8.1) et le dispositif de chauffage (9) sont disposés dans le plan de traitement du dispositif de refroidissement (11).

5. Dispositif selon l'une quelconque des revendications 1 à 4,
**caractérisé en ce**
**qu'**un deuxième dispositif de chauffage (30) est prévu, lequel est disposé entre deux rouleaux de fourniture (8.2, 8.3) dans un plan de post-traitement parallèle à la broche à bobine (17.1).

6. Dispositif selon la revendication 5,
**caractérisé en ce que**
les deux rouleaux de fourniture (8.2, 8.3) sont disposés au-dessus du dispositif d'enroulement (1) au niveau des extrémités frontales opposées du dispositif d'enroulement (1).

7. Dispositif selon l'une quelconque des revendications 1 à 6,
**caractérisé en ce**
**qu'**un cantre (2) est prévu, au niveau duquel est retenue une bobine de stockage (7) pour chacun des fils, et en ce que les fils sont tirés ensemble des bobines de stockage (7) par l'un des rouleaux de fourniture (8.1).

8. Dispositif selon l'une quelconque des revendications 1 à 6,
**caractérisé en ce**
**qu'**il est prévu un dispositif de filage par fusion (23) qui permet d'extruder pour chacun des fils un faisceau de filaments, les fils étant tirés de l'un des rouleaux de fourniture (8.1) après un refroidissement de filage (27) et un étirement de filage (22).

9. Dispositif selon l'une quelconque des revendications précédentes,
**caractérisé en ce que**
le dispositif d'enroulement (1) présente une deuxième bobine à broche (17.2) qui est retenue sur un plateau tournant (19) de manière décalée de 180° par rapport à la première broche à bobine (17.1), et qui est retenue par le plateau tournant (19) en alternance entre une région de bobinage et une région de changement.

10. Dispositif selon l'une quelconque des revendications précédentes,
**caractérisé en ce que**
le dispositif d'enroulement (1) présente à chaque zone d'enroulement (13.1 - 13.4) un guide-fil à va-et-vient (15.1 - 15.4) qui est guidé d'avant en arrière par un entraînement individuel ou par un entraînement de groupe agissant sur un groupe de guide-fils à va-et-vient pour poser le fil concerné.
